# FASCICULE DE BREVET EUROPEEN

(11) **EP 1 313 408 B1**
(45) Date de publication et mention de la délivrance du brevet: **17.05.2006**
(21) Numéro de dépôt: 01965321.1
(22) Date de dépôt: 10.08.2001
(51) Int. Cl.: A61D 19/02

(54) **DISPOSITIF POUR PRELEVER DU LIQUIDE SEMINAL ANIMAL**
VORRICHTUNG ZUR ABNAHME VON TIERISCHER SAMENFLÜSSIGKEIT
DEVICE FOR COLLECTING AN ANIMAL'S SEMINAL FLUID

(30) Priorité: 11.08.2000 FR 0010604
(43) Date de publication de la demande: 28.05.2003
(73) Titulaire: Genes Diffusion, 59500 Douai (FR)
(72) Inventeur: VAYER, Gérard, F-59500 Douai (FR)
(74) Mandataire: Duthoit, Michel Georges André
(86) Numéro de dépôt international: PCT/FR2001/002601
(87) Numéro de publication internationale: WO 2002/013723

(56) Documents cités:
- EP-A- 0 699 422
- WO-A-92/19179
- FR-A- 946 822
- US-A- 2 686 519
- US-A- 4 620 531
- US-A- 5 437 652
- US-A- 5 695 446

## Description

L'invention concerne un dispositif pour prélever du liquide séminal animal, ainsi qu'une installation de collecte d'un tel liquide comprenant ce dispositif, et une utilisation dudit dispositif et/ou de ladite installation pour recueillir du liquide séminal de verrat.

Toutefois, bien que plus particulièrement prévue pour de telles applications, l'invention pourra également être utilisée pour tout autre type d'espèce, plus particulièrement animale.

Actuellement, la collecte de semence de verrat est réalisée à la main. Une telle opération est longue et fastidieuse, d'autant qu'avec cette espèce, elle peut prendre plusieurs minutes. En outre, elle pose des problèmes d'hygiène.

Pour les autres espèces, des dispositifs mécanisés pour prélever du liquide séminal ont déjà été proposés. Ils restent néanmoins sommaires car ils s'adressent généralement à des animaux dont le temps d'éjaculation est très court, notamment de quelques secondes ou même quelques fractions de secondes comme pour le lapin, le cheval ou le taureau.

On connaît du document US-5,437,652 un dispositif pour la récolte de liquide séminal humain. Un dispositif à air comprimé alimente périodiquement un élément élastique en contact avec la verge.

On connaît du document US-5.645.446 un vagin artificiel chauffant, du document FR-946.822 un vagin collecteur, du document US-2.636.519 un dispositif de récolte pour insémination artificielle selon le préambule de la revendication 1 et du document du document EP-0.649.422 un dispositif jetable pour la récolte de semence animale.

Le but de la présente invention est de proposer un dispositif pour prélever du liquide séminal animal, ainsi qu'une installation de collecte d'un tel liquide qui permettent de pallier les inconvénients précédents et autorisent une intervention mécanisée et automatisée.

Un autre but de la présente invention est de proposer un dispositif pour prélever du liquide séminal animal et une installation de collecte d'un tel liquide qui autorise des interventions avec un haut degré d'hygiène.

Un autre but de la présente invention est de proposer un dispositif pour prélever du liquide séminal animal, ainsi qu'une installation de collecte d'un tel liquide, qui permettent d'éviter l'utilisation d'un fluide caloriporteur chauffé pour provoquer l'éjaculation, la chaleur étant un agent spermicide.

Un autre but de la présente invention est de proposer un dispositif pour prélever du liquide séminal animal, ainsi qu'une installation de collecte d'un tel liquide qui puissent fonctionner de manière fiable et répétable sur une période de temps prolongé.

D'autres buts et avantages de l'invention apparaîtront au cours de la description qui va suivre qui n'est donnée qu'à titre indicatif et qui n'a pas pour but de la limiter.

L'invention concerne tout d'abord un dispositif pour prélever du liquide séminal animal de verrat, présentant au moins un logement apte à accueillir la verge et des moyens pour provoquer l'éjaculation, caractérisé par le fait qu'il est constitués de moyens pour soumettre les parois dudit logement à des pulsations destinées à stimuler la verge, et par le fait que ledit logement présentant une forme sensiblement hélicoïdale, reprenant la forme spécifique du vagin de la trémie.

L'invention concerne également une installation de collecte de liquide séminal animal, notamment de verrat, comprenant un tel dispositif.

L'invention concerne encore une utilisation du dispositif ou de l'installation décrit plus haut pour recueillir du liquide séminal de verrat.

L'invention sera mieux comprise à la lecture de la description suivante, accompagnée des dessins en annexe, parmi lesquels:
- la figure 1 est une vue en perspective, éclatée, d'un exemple de dispositif pour prélever du liquide séminal conforme à l'invention,
- la figure 2 illustre un tel dispositif, cette fois assemblé,
- la figure 3 est une vue de face d'après la figure 2,
- la figure 4 est une vue de coupe selon la ligne IV-IV représentée à la figure 3,
- la figure 5 illustre une variante de réalisation d'un élément de la figure 4,
- la figure 6 est un exemple de réalisation de l'installation de collecte de liquide séminal conforme à l'invention.

L'invention concerne tout d'abord un dispositif pour prélever du liquide séminal animal.

Comme illustré aux figures 1 à 5, il comprend au moins un logement 1, apte à accueillir la verge, et des moyens pour provoquer l'éjaculation.

Selon l'invention, ces derniers sont constitués de moyens 2 pour soumettre les parois dudit logement 1 à des pulsations destinées à stimuler la verge.

II s'agit, par exemple, de pulsations commandées, manuellement ou automatiquement, selon un cycle choisi, notamment destinées à simuler les contractions utérines de la femelle.

On pourra choisir, à titre d'exemple, d'exercer une première pression pour l'accouplement de la verge dans le logement, puis une pression constante pendant l'accouplement, et enfin plusieurs pressions sporadiques pendant la collecte pour entretenir la stimulation.

On bénéficie ainsi d'un dispositif mécanisé et pouvant même être automatisé.

Ledit logement 1 s'étend, par exemple, longitudinalement entre un orifice d'introduction 3 de la verge et un orifice d'évacuation 4 du liquide séminal.

Lesdits moyens pour provoquer l'éjaculation sont alors aptes à entraîner une déformation sensiblement radiale des parois dudit logement 1, sur toute leur longueur, notamment à la manière de pressions sporadiques.

Ledit logement 1 reproduit, par exemple, la forme du vagin de la femelle de l'espèce concernée.

Comme cela apparaît plus particulièrement aux figures 4 et 5, il s'agit d'une forme sensiblement hélicoïdale, notamment adaptée à la verge du verrat.

En ce sens, ledit logement est défini, par exemple, par une hélice à trois pas. II présente, notamment, une longueur de 60 à 80 mm, par exemple d'environ 65 mm. Une telle longueur permet au dispositif d'agir sur la partie active de la verge du verrat, notamment en laissant sortir son extrémité. Elle permet également de s'assurer de la bonne introduction de la verge et favorise la maniabilité du dispositif.

Ledit dispositif est constitué, par exemple, d'une membrane souple tubulaire 5, définissant intérieurement ledit logement 1, et d'un fourreau rigide 6, également tubulaire et accueillant intérieurement ladite membrane 5. Ladite membrane 5 et ledit fourreau 6 définissent entre eux une chambre d'air étanche 7 et ledit dispositif comprend en outre des moyens, non représentés, pour faire varier la pression de l'air dans ladite chambre. De manière connue de l'homme de l'art, il s'agira de tous moyens d'alimentation en air sous pression. On bénéficie ainsi d'un dispositif fiable et robuste.

La pression appliquée dans ladite chambre est, par exemple, homogène tout le long de celle-ci.

Cela étant, de manière avantageuse, lesdits moyens pour soumettre les parois dudit logement à des pulsations destinées à stimuler la verge sont prévus aptes à autoriser une stimulation localisée de celle-ci, notamment à proximité de son extrémité.

On permet ainsi une stimulation forte de l'extrémité de la verge dès l'application des premières pressions et on évite le désaccouplement.

Comme illustré à la figure 5, pour permettre une telle stimulation localisée, ledit logement 1 présente localement une section rétrécie, notamment au niveau de l'orifice d'évacuation 4 du liquide séminal. On peut obtenir ainsi, bien que la pression appliquée dans la chambre 7 soit homogène un gradient de pression au niveau de la verge.

Plus précisément, ledit logement 1 présente, par exemple une section décroissante dudit orifice d'entrée 3 audit orifice d'évacuation 4. Ledit logement est ainsi défini, notamment, par le volume décrit par un cercle dont le centre suit une trajectoire hélicoïdale suivant l'axe longitudinal de la membrane, ledit cercle restant orthogonal audit axe longitudinal. Ledit cercle présente en outre un rayon décroissant dudit orifice d'introduction audit orifice d'évacuation. Ladite trajectoire hélicoïdale pourra présenter un rayon constant ou un rayon décroissant dudit orifice d'introduction audit orifice d'évacuation.

Une telle forme, qui définit une ouverture tronconique, facilite l'entrée de la verge. Cela étant, l'orifice de sortie sera conservé suffisamment grand afin d'empêcher tout blocage de la verge.

Ledit logement pourra éventuellement être prolongé axialement par une partie cylindrique définie par un prolongement axial annulaire de la membrane 5, non représenté, ceci à l'une et/ou l'autre de ses extrémités. Ledit dispositif pourra en outre comprendre des moyens de pincement desdits prolongements, destinés à fournir une excitation supplémentaire de la verge.

Ladite membrane est constituée, par exemple, d'un mélange de silicone et d'huile.

La souplesse de ladite membrane 5 permet d'obtenir les déformations recherchées sous l'action de l'air introduit dans ladite chambre 7.

Ledit fourreau 6 est, par exemple, cylindrique. Il est constitué, notamment, d'un corps 8 et d'extrémités longitudinales 9, 10 de plus faibles épaisseurs.

Ladite membrane 5 s'emboîte sur ledit fourreau 6 au niveau de ses extrémités longitudinales 9, 10. Pour cela, elle est munie d'une gorge annulaire 11 située au niveau des pôles extrémaux 12, 13. Ces derniers pourront recouvrir lesdites extrémités longitudinales 9, 10 du fourreau, de façon à donner au dispositif un aspect extérieur homogène.

Ladite membrane pourra être fixée sur le corps à l'aide de deux serflex qui assurent, avec deux lèvres coaxiales prévues sur ladite membrane, à chaque extrémité longitudinale de ladite chambre, une bonne étanchéité de cette dernière.

Ladite membrane 5 présente, notamment, une face extérieure 14 cylindrique définissant avec la face intérieure 15 du corps du fourreau, ladite chambre 7. Ladite membrane 5 et ledit fourreau 6 sont éventuellement coaxiaux.

Comme déjà évoqué, la face intérieure de ladite membrane pourra être adaptée en fonction de l'espèce visée. Quant à la face extérieure du fourreau, elle pourra être munie, au niveau du corps 8, d'un orifice d'introduction d'air 16 entre ladite chambre 7.

Ladite membrane souple 4 est éventuellement apte à être revêtue d'un film de protection, plus communément appelé capote à usage unique. On favorisera de la sorte l'hygiène des interventions. Ladite capote est ouverte à ses deux extrémités longitudinales, celles-ci étant rendues aptes à être repliées au niveau des extrémités longitudinales du corps 8 pour permettre la fixation de ladite capote.

Ledit dispositif pourra être muni d'une poignée de manoeuvre, par exemple fixé audit corps. Celle-ci facilitera les manipulations lors de l'introduction de la verge dans le dispositif. Ladite poignée pourra intégrer des moyens de commande des moyens pour faire varier la pression dans la chambre 7, par exemple à l'aide de deux boutons permettant d'adapter le cycle de pression.

Comme illustré à la figure 6, l'invention concerne également une installation de collecte de liquide séminal animal comprenant un dispositif 17 pour prélever un tel liquide, tel que décrit plus haut. Avec une telle installation, l'opérateur n'a même plus à soutenir ledit dispositif 17.

Ladite installation comprend, par exemple, une armature 18, notamment tubulaire, destinée à simuler la présence de la femelle, les interventions de l'opérateur étant ainsi réduites au minimum.

Ledit dispositif 17 pourra être monté mobile vis-à-vis de ladite armature 18. Pour cela, cette dernière est éventuellement équipée d'un rail 19 et d'un chariot 20, mobile sur ledit rail, ledit dispositif 17 étant supporté au niveau du chariot 20 par un cadre 21, éventuellement orientable, notamment librement, sous l'effet des efforts imprimés par l'animal au dispositif 17.

Ladite installation pourra encore comprendre un réceptacle 22 pour accueillir ledit liquide séminal et des moyens de support dudit dispositif 17, notamment ledit cadre 21, de façon inclinée en direction dudit réceptacle 22. Il pourra s'agir, par exemple, d'un gobelet, indépendant dudit dispositif. Le liquide séminal peut ainsi s'écouler par gravité.

Ladite installation pourra également comprendre un filtre, non représenté, entre ledit dispositif 17 et ledit réceptacle 22.

Ladite armature pourra être prévue basculante à l'aide d'un système de charnières fixées au sol, facilitant ainsi son nettoyage et sa désinfection.

L'invention concerne enfin une utilisation du dispositif 17 et/ou de l'installation décrit plus haut pour recueillir du liquide séminal de verrat.

D'autres modes de réalisation et/ou d'autres applications, à la portée de l'homme de l'art, auraient également pu être envisagés, sans pour autant sortir du cadre de l'invention.

## Revendications

1. Dispositif pour prélever du liquide séminal animal de verrat, présentant au moins un logement (1) apte à accueillir une verge et des moyens pour provoquer l'éjaculation, **caractérisé par le fait qu'**il est constitué de moyens (2) pour soumettre les parois dudit logement à des pulsations destinées à stimuler la verge, et **par le fait que** ledit logement (1) présente une forme sensiblement hélicoïdale, reprenant la forme spécifique du vagin de la truie.

2. Dispositif selon la revendication 1, dans lequel ledit logement (1) s'étend longitudinalement entre un orifice d'introduction (3) et un orifice d'évacuation (4) du liquide séminal.

3. Dispositif selon la revendication 2, dans lequel lesdits moyens pour provoquer l'éjaculation sont aptes à entraîner une déformation sensiblement radiale des parois dudit logement (1), sur toute leur longueur.

4. Dispositif selon la revendication 1, constitué d'une membrane souple (5) tubulaire, définissant intérieurement ledit logement (1), et d'un fourreau rigide (6), également tubulaire et accueillant intérieurement ladite membrane (5), ladite membrane (5) et ledit fourreau (6) définissant entre eux, une chambre d'air étanche (7), ledit dispositif comprenant en outre des moyens pour faire varier la pression de l'air dans ladite chambre (7).

5. Dispositif selon la revendication 1, dans lequel lesdits moyens pour soumettre les parois dudit logement à des pulsations destinées à stimuler la verge sont prévus aptes à autoriser une stimulation localisée de celle-ci.

6. Dispositif selon la revendication 5, dans lequel ledit logement présente localement une section rétrécie de façon à autoriser ladite stimulation localisée de la verge.

7. Dispositif selon la revendication 4, dans lequel ladite membrane souple (5) est apte à être revêtue d'un film de protection.

8. Installation de collecte de liquide séminal animal, notamment de verrat, comprenant un dispositif (17) pour prélever un tel liquide selon l'une quelconque des revendications précédentes.

9. Installation selon la revendication 8, comprenant une armature (18) vis-à-vis de laquelle ledit dispositif (17) est monté mobile.

10. Installation selon la revendication 8, comprenant un réceptacle (22) pour recueillir ledit liquide séminal et des moyens de support (21) dudit dispositif (17) de façon inclinée en direction dudit réceptacle (22).

11. Installation selon la revendication 10, comprenant un filtre entre ledit dispositif (17) et ledit réceptacle (22).

12. Utilisation du dispositif selon la revendication 1 ou de l'installation selon la revendication 8 pour recueillir du liquide séminal de verrat.

## Claims

1. A device for sampling animal seminal liquid of a boar, exhibiting at least one housing (1) capable or receiving a penis and means for inducing ejaculation, **characterised in that** it is composed of means (2) for subjecting the walls of said housing to pulses intended for stimulating the penis and **in that** said housing (1) has substantially helicoidal shape, matching the specific shape of the vagina of the sow.

2. A device according to claim 1, wherein said housing (1) extends longitudinally between an inlet port (3) and an outlet port (4) of the seminal liquid.

3. A device according to claim 1, wherein said means for inducing the ejaculation are capable of causing substantially radial deformation of the walls of said housing (1), over the whole length thereof.

4. A device according to claim 1, formed of a tubular flexible diaphragm (5), defining internally said housing (1), and of a rigid sheath (6), also tubular, and receiving internally said diaphragm (5), said diaphragm (5) and said sheath (6) defining therebetween a tight air chamber (7), said device comprising moreover means for varying the pressure of air in said chamber (7).

5. A device according to claim 1, wherein said means for subjecting the walls of said housing to pulses intended for stimulating the penis are provided capable of allowing localised stimulation thereof.

6. A device according to claim 5, wherein said housing exhibits locally a narrowed section so as to allow said localised stimulation of the penis.

7. A device according to claim 4, wherein said flexible diaphragm (5) may be coated with a protective film.

8. A collecting unit for animal seminal liquid, in particular boar liquid, including a device (17) for sampling such a liquid according to any of the previous claims.

9. A unit according to claim 8, comprising a bracket (18) opposite which said device (17) is mounted movably.

10. A unit according to claim 8, including a receptacle (22) for collecting said seminal liquid and means (21) for supporting said device (17) in a tilted fashion towards said receptacle (22).

11. A unit according to claim 10, including a filter between said device (17) and said receptacle (22).

12. A use of the device according to claim 1 or of the unit according to claim 8 for collecting boar seminal liquid.

## Patentansprüche

1. Vorrichtung, um tierische Samenflüssigkeit von Eber zu entnehmen, aufweisend wenigstens eine Aushöhlung (1), die geeignet ist, um einen Penis und Mittel, um die Ejakulation zu verursachen, aufzunehmen, **dadurch gekennzeichnet, daß** sie aus Mitteln (2) besteht, um die Wände der besagten Aushöhlung Impulsen zu unterziehen, die dazu bestimmt sind, den Penis zu stimulieren, und **dadurch**, daß die besagte Aushöhlung (1) eine im wesentlichen wendelförmige Form aufweist, die der spezifischen Form der Vagina der Sau entspricht.

2. Vorrichtung nach Anspruch 1, bei der sich die besagte Aushöhlung (1) der Länge nach zwischen einer Einführungsöffnung (3) und einer Öffnung zur Abführung (4) der Samenflüssigkeit erstreckt.

3. Vorrichtung nach Anspruch 2, bei der die besagten Mittel, um die Ejakulation zu verursachen, geeignet sind, um eine im wesentlichen radiale Verformung der Wände der besagten Aushöhlung (1) auf all ihrer Länge zu verursachen.

4. Vorrichtung nach Anspruch 1, bestehend aus einer röhrenförmigen biegsamen Membran (5), die innerlich die besagte Aushöhlung (1) bildet, und aus einer starren Scheide (6), die ebenfalls röhrenförmig ist und die besagte Membran (5) innerlich aufnimmt, wobei die besagte Membran (5) und die besagte Scheide (6) untereinander einen wasserdichten Luftraum (7) bilden, wobei die besagte Vorrichtung außerdem Mittel umfaßt, um den Druck der Luft in dem besagten Raum (7) variieren zu lassen.

5. Vorrichtung nach Anspruch 1, bei der die besagten Mittel, um die Wände der Aushöhlung Impulsen zu unterziehen, die dazu bestimmt sind, den Penis zu stimulieren, geeignet vorgesehen sind, um eine lokalisierte Stimulierung desselben zu erlauben.

6. Vorrichtung nach Anspruch 5, bei der die besagte Aushöhlung örtlich einen eingeengten Bereich aufweist, um die besagte lokalisierte Stimulierung des Penis zu erlauben.

7. Vorrichtung nach Anspruch 4, bei der die besagte biegsame Membran (5) geeignet ist, um mit einem Schutzfilm bedeckt zu werden.

8. Anlage zur Sammlung von tierischer Samenflüssigkeit, insbesondere von Eber, umfassend eine Vorrichtung (17), um eine solche Flüssigkeit zu entnehmen, nach irgendeinem der vorgehenden Ansprüche.

9. Anlage nach Anspruch 8, umfassend ein Gerüst (18), gegenüber dem die besagte Vorrichtung (17) beweglich montiert ist.

10. Anlage nach Anspruch 8, umfassend ein Auffangbehälter (22), um die besagte Samenflüssigkeit aufzusammeln, und Trägermittel (21) für die besagte Vorrichtung (17) der Art geneigt in Richtung des besagten Auffangbehälters (22).

11. Anlage nach Anspruch 10, umfassend einen Filter zwischen der besagten Vorrichtung (17) und dem besagten Auffangbehälter (22).

12. Benutzung der Vorrichtung nach Anspruch 1 oder der Anlage nach Anspruch 8, um Samenflüssigkeit von Eber aufzusammeln.
